# EUROPÄISCHE PATENTSCHRIFT

(11) **EP 2 924 206 B1**
(45) Veröffentlichungstag und Bekanntmachung des Hinweises auf die Patenterteilung: **24.04.2019**
(21) Anmeldenummer: 15160049.1
(22) Anmeldetag: 20.03.2015
(51) Int. Cl.: E05B 47/06, E05B 63/16, E05B 65/10

(54) **SCHLOSS FÜR EINE TÜR ODER EIN FENSTER**
LOCK FOR A DOOR OR WINDOW
SERRURE DE PORTE OU DE FENÊTRE

(30) Priorität: 25.03.2014 DE 102014104144
(43) Veröffentlichungstag der Anmeldung: 30.09.2015
(73) Patentinhaber: ASSA ABLOY Sicherheitstechnik GmbH, 72458 Albstadt (DE)
(72) Erfinder: Gonser, Gerhard, 72461 Albstadt (DE)
(74) Vertreter: Louis Pöhlau Lohrentz

(56) Entgegenhaltungen:
- WO-A1-2013/178709
- DE-C1- 19 707 762
- DE-T2- 69 701 236

## Beschreibung

Die Erfindung betrifft ein Schloss für eine Tür oder ein Fenster nach dem Oberbegriff des Anspruchs 1.

Ein solches Schloss wird beispielsweise in der WO 2013/178709 A1 offenbart.

Die EP 1689958 B1 beschreibt ein Schloss mit einer dreiteiligen koaxialen Nuss, die eine Mittenuss und zwei Außennüsse aufweist. Zur Selektion der Betätigungsseite des Schlosses wird eine der beiden Außennüsse mit der Mittennuss verschraubt.

Von Nachteil ist, dass die Verschraubung bereits bei der Montage des Schlosses durchzuführen ist.

Aufgabe der Erfindung ist es, ein Schloss anzugeben, das diesen Nachteil nicht aufweist.

Erfindungsgemäß wird diese Aufgabe mit dem Gegenstand des Anspruchs 1 gelöst. Es wird ein Schloss, insbesondere Einsteckschloss für einen Flügel einer Tür oder eines Fensters in einem Gebäude vorgeschlagen, mit einem Schlossgehäuse, in welchem
eine Schlossmechanik angeordnet ist, welche umfasst
- eine Riegeleinrichtung, die einen Riegel und/oder einen Fallenriegel zum Ver- und/oder Entriegeln aufweist,
- eine mehrteilige Nuss, die zum Betätigen der Schlossmechanik und/oder der Riegeleinrichtung im Sinne Ver- und/oder Entriegeln in dem Schlossgehäuse drehbar gelagert ist, und eine erste Außennuss und eine zweite Außennuss aufweist, wobei an die erste Außennuss eine erste Handhabe und an die zweite Außennuss eine zweite Handhabe zum Drehen der jeweiligen Außennuss anschließbar sind, und
- eine Selektionseinrichtung, um wahlweise eine Drehbewegung der ersten Außennuss und/oder der zweiten Außennuss auf die Riegeleinrichtung zum Ver- und/oder Entriegeln der Tür oder des Fensters zu übertragen,
wobei vorgeschlagen wird,
dass die Selektionseinrichtung ein mit der ersten Außennuss bewegungsgekoppeltes erstes Kupplungselement, das in dem Schlossgehäuse beweglich gelagert und/oder geführt ist, und ein mit der zweiten Außennuss bewegungsgekoppeltes zweites Kupplungselement, das in dem Schlossgehäuse beweglich gelagert und/oder geführt ist, und ein mit der Riegeleinrichtung zusammenwirkendes Getriebeelement aufweist, und das Getriebeelement zur Selektion wahlweise mit dem ersten Kupplungselement und/oder dem zweiten Kupplungselement verbindbar ist.

Das erfindungsgemäße Schloss weist den Vorteil auf, dass auch nach der Montage des Schlosses jederzeit die Betätigungsseite des Schlosses wählbar und/oder wechselbar ist, beispielsweise bei Montage des Schlosses in einem Türflügel oder Fensterflügel.

Es kann vorgesehen sein, dass die Außennuss, die nicht mit dem Getriebeelement verbunden ist, in Freilauf geschaltet ist.

Weiter kann vorgesehen sein, dass die erste Außennuss mit dem ersten Kupplungselement und die zweite Außennuss mit dem zweiten Kupplungselement über eine formschlüssige Verbindung bewegungsgekoppelt sind, vorzugsweise dass über eine formschlüssige Verbindung eine Übertragung einer Drehbewegung von der ersten Außennuss und/oder der zweiten Außennuss auf das erste Kupplungselement und/oder das zweite Kupplungselement erfolgt.

Die erste Außennuss kann einen Mitnehmer aufweisen, der in eine Ausnehmung des ersten Kupplungselements formschlüssig eingreift, und/oder die zweite Außennuss kann einen Mitnehmer aufweisen, der in eine Ausnehmung des zweiten Kupplungselements formschlüssig eingreift.

Das erste Kupplungselement kann einen Mitnehmer aufweisen, der in eine Ausnehmung der ersten Außennuss formschlüssig eingreift, und/oder das zweite Kupplungselement kann einen Mitnehmer aufweisen, der in eine Ausnehmung der zweiten Außennuss formschlüssig eingreift.

Es kann vorgesehen sein, dass das erste Kupplungselement einen mit einer Verzahnung der ersten Außennuss zusammenwirkenden Zahnstangenabschnitt aufweist oder als Zahnstange ausgebildet ist und/oder das zweite Kupplungselement einen mit einer Verzahnung der zweiten Außennuss zusammenwirkenden Zahnstangenabschnitt aufweist oder als Zahnstange ausgebildet ist.

Das erste Kupplungselement wie auch das zweite Kupplungselement können in dem Schlossgehäuse verschwenkbar gelagert sein.

Das Getriebeelement kann als Mittennuss ausgebildet sein.

Es kann vorgesehen sein, dass die mehrteilige Nuss als zweiteilige Nuss ausgebildet ist.

Es ist erfindungsgemäß vorgesehen, dass das erste Kupplungselement und das zweite Kupplungselement in dem Schlossgehäuse translatorisch verschiebbar gelagert sind.

Das Getriebeelement kann zwischen dem ersten Kupplungselement und dem zweiten Kupplungselement angeordnet sein.

Es kann vorgesehen sein, dass das Schlossgehäuse einen Gehäuseboden und einen Gehäusedeckel aufweist und der Gehäuseboden und/oder der Gehäusedeckel Führungen oder Aufnahmen zum Lagern des ersten Kupplungselements und/oder des zweiten Kupplungselements aufweist bzw. aufweisen.

Das erste Kupplungselement und das zweite Kupplungselement können parallel zueinander verlaufend an dem Gehäuseboden und/oder an dem Gehäusedeckel verschiebbar gelagert sein.

Das erste Kupplungselement kann als ein Schieber ausgebildet sein und/oder das zweite Kupplungselement kann als ein Schieber ausgebildet sein.

In einer vorteilhaften Ausbildung kann vorgesehen sein, dass das Getriebeelement, das erste Kupplungselement und das zweite Kupplungselement als parallel gerichtete Schieber ausgebildet sind, indem das Getriebeelement als ein Riegelschieber, das erste Kupplungselement als ein auf einer ersten Seite des Riegelschiebers angeordneter Außenschieber und das zweite Kupplungselement als ein auf einer zweiten Seite des Riegelschiebers angeordneter Außenschieber ausgebildet sind.

Es kann vorgesehen sein, dass das Schloss als Panikschloss ausbildbar ist, indem das Getriebeelement entweder mit dem ersten Kupplungselement oder dem zweiten Kupplungselement fest verbindbar ist, insbesondere durch Verstiften, Verschrauben oder Verrasten.

Das Schlossgehäuse kann Durchgriffsöffnungen aufweisen, um entweder das erste Kupplungselement und/oder das zweite Kupplungselement mit dem Getriebeelement von außerhalb des geschlossenen Schlossgehäuses fest zu verbinden.

Es kann vorgesehen sein, dass die mit der Nuss zusammenwirkenden Kupplungselemente translatorisch verschiebbar im Schlossgehäuse gelagert sind und die Drehbewegung einer Außennuss das mit dieser Außennuss verbundene Kupplungselement in dem Schlossgehäuse translatorisch verschiebt.

Weiter kann vorgesehen sein, dass das erste Kupplungselement und/oder das zweite Kupplungselement jeweils von einer im Schlossgehäuse angeordneten Feder in Richtung einer Ausgangsstellung beaufschlagt ist bzw. sind. Mittels dieser Feder kann eine Rückstellung der unbetätigten Handhabe in ihre Neutralstellung erfolgen.

Die Selektionseinrichtung kann über eine Koppeleinrichtung wahlweise koppelbar und/oder entkoppelbar sein, um eine Zutrittsfunktion einer berechtigten Person zu realisieren, indem die Koppeleinrichtung zum Koppeln das Getriebeelement mit dem ersten Kupplungselement und/oder dem zweiten Kupplungselement verbindet und zum Entkoppeln das Getriebeelement von dem ersten Kupplungselement und/oder von dem zweiten Kupplungselement löst.

Die Koppeleinrichtung kann eine an dem Getriebeelement beweglich gelagerte Sperrklinke aufweisen, die zum Koppeln das erste Kupplungselement und/oder das zweite Kupplungselement zumindest in einer Bewegungsrichtung, vorzugsweise in Entriegelungsrichtung, fest mit dem Getriebeelement verbindet.

Es kann vorgesehen sein, dass die Sperrklinke zum Koppeln eine an dem ersten Kupplungselement und/oder dem zweiten Kupplungselement angeformte Kante hintergreift, oder dass die Sperrklinke zum Koppeln in eine an dem ersten Kupplungselement und/oder dem zweiten Kupplungselement angeformte Nut eingreift.

Die Koppeleinrichtung kann einen elektrischen Aktor umfassen, der die Sperrklinke zum Koppeln und/oder Entkoppeln betätigt. Bei dem Aktor kann es sich beispielsweise um einen mit einem Getriebe gekoppelten Elektromotor handeln.

Die Sperrklinke kann von einem im Schlossgehäuse aufgenommenen Schließzylinder zum Koppeln und/oder Entkoppeln betätigbar sein.

Die Sperrklinke kann als zweiarmiger Hebel ausgebildet sein, der an dem Getriebeelement drehbar gelagert ist.

In einer weiteren Ausbildung kann vorgesehen sein, dass die mehrteilige Nuss durch festes Verbinden des ersten Kupplungselements und des zweiten Kupplungselements mit dem Getriebeelement die Funktion einer einteiligen Nuss erfüllt.

Das Getriebeelement kann mit einem Riegelsensor zum Erkennen einer Riegelbetätigung zusammenwirken. Der Riegelsensor kann beispielsweise als eine Lichtschranke ausgebildet sein.

Das erste Kupplungselement kann mit einem ersten Sensor zum Erkennen einer Betätigung der ersten Handhabe und das zweite Kupplungselement kann mit einem zweiten Sensor zum Erkennen einer Betätigung der zweiten Handhabe zusammenwirken. Die Sensoren können beispielsweise als Lichtschranken ausgebildet sein.

Es kann vorgesehen sein, dass in dem Schlossgehäuse eine Auswertevorrichtung angeordnet ist, die mit dem Riegelsensor und/oder dem ersten Sensor und/oder dem zweiten Sensor zum Auswerten der Sensorsignale verbunden ist.

Das erste Kupplungselement und das zweite Kupplungselement können mit dem gleichen Außensensor zum Erkennen einer Betätigung einer Handhabe zusammenwirken.

In einer weiteren vorteilhaften Ausbildung kann vorgesehen sein, dass in dem Schlossgehäuse eine Auswertevorrichtung angeordnet ist, die mit dem Riegelsensor und dem Außensensor verbunden ist und durch Auswertung beider Sensorsignale folgende Fälle unterscheidet und entsprechende Ausgangssignale ausgibt:
a) bei Anstehen nur des Außensensorsignals ein Ausgangssignal entsprechend einer Betätigung der nicht selektierten Handhabe ausgibt,
b) bei gleichzeitigem Anstehen des Außensensorsignals und des Riegelsensorsignals ein Ausgangssignal entsprechend einer Betätigung der selektierten Handhabe ausgibt,
c) bei Anstehen weder des Außensensorsignals noch des Riegelsensorsignals kein Ausgangssignal oder ein Ausgangssignal entsprechend keiner Betätigung einer Handhabe ausgibt.

Es kann vorgesehen sein, dass die Auswertevorrichtung zum Detektieren einer Kopplung mit der Koppeleinrichtung verbunden ist und bei gleichzeitigem Anstehen einer Kopplung und des Riegelsensorsignals ein Ausgangssignal entsprechend einer Betätigung einer gekoppelten Handhabe ausgibt.

Die Erfindung wird nun anhand von Ausführungsbeispielen näher erläutert. Es zeigen
- Fig. 1: ein ausschließlich mechanisch betätigbares Türschloss in einer perspektivischen Ansicht von vorn;
- Fig. 2: das Türschloss in Fig. 1 in einer perspektivischen Ansicht von hinten;
- Fig. 3: das Türschloss in Fig. 1 unter Fortlassung von Gehäuseteilen;
- Fig. 3a: einen Kupplungselement des Türschlosses in Fig. 3;
- Fig. 4: das Türschloss in Fig. 2 unter Fortlassung von Gehäuseteilen;
- Fig. 5: das Türschloss in Fig. 3 in einer Rückansicht;
- Fig. 6: das Türschloss in Fig. 3 in einer Seitenansicht;
- Fig. 7a: eine Teilansicht des Türschlosses in Fig. 1 mit einem Schließzylinderzug in einer perspektivischen Ansicht;
- Fig. 7b: das Türschloss in Fig. 7a in einer Seitenansicht;
- Fig. 8: ein zweites Ausführungsbeispiel des erfindungsgemäßen Türschlosses in einer perspektivischen Ansicht von vorn unter Fortlassung von Gehäuseteilen;
- Fig. 9: das Türschloss in Fig. 8 in einer perspektivischen Ansicht von hinten unter Fortlassung von Gehäuseteilen;
- Fig. 10: ein drittes Ausführungsbeispiel des erfindungsgemäßen Türschlosses in einer perspektivischen Ansicht von vorn unter Fortlassung von Gehäuseteilen;
- Fig. 11: das Türschloss in Fig. 10 in einer perspektivischen Ansicht von hinten unter Fortlassung von Gehäuseteilen.

Die Fig. 1 bis 7 zeigen ein ausschließlich mechanisch betätigbares Türschloss 1, das als ein Türschloss für sogenannte Paniktüren vorgesehen ist. Das Türschloss 1 ist für den Einsatz von auf einer Platine angeordneten Sensoren sowie von elektrischen Aktoren vorbereitet.

Türschlösser für Paniktüren sind so ausgebildet, dass sie im Gefahrenfall das Verlassen eines durch die Paniktür verschlossenen Raumes durch manuelle Betätigung einer Handhabe von der Rauminnenseite her ermöglichen, auch wenn das Türschloss 1 verriegelt ist. Das Türschloss 1 weist einen Stulp 2 auf, der zur Befestigung des Türschlosses 1 an der Stirnseite der Paniktür vorgesehen ist (siehe Fig. 1 und 2). Das Türschloss 1 kann sowohl für den Flügel einer einflügeligen Tür als auch für den Gangflügel einer zweiflügeligen Tür eingesetzt werden. Das Türschloss 1 umfasst eine Schlossmechanik mit einem Riegel 3, einer Schlossfalle 4, einer Hilfsfalle 5, einer Schlossnuss 6 und einem Schließzylinder 7. Der Riegel 3, die Schlossfalle 4 und der und die Hilfsfalle 5 können zwischen einer vorgeschlossenen Stellung und einer rückgeschlossenen Stellung bewegt werden. In ihren vorgeschlossenen Stellungen ragen der Riegel 3, die Schlossfalle 4 und die Hilfsfalle 5 aus einer ihnen zugeordnete Öffnung aus dem Stulp 2 heraus. In ihren rückgeschlossenen Stellungen sind der Riegel 3, die Schlossfalle 4 und die Hilfsfalle 5 in den Schlosskasten eingezogen. Das Türschloss 1 ist als selbstverriegelndes Schloss ausgebildet. Dies bedeutet, dass der Riegel 1 selbsttätig in eine vorgeschlossene, das Türschloss 1 verriegelnde Stellung ausfährt, sobald der Türflügel seine Schließlage am ortsfesten Türrahmen oder am Standflügel erreicht hat. Das selbsttätige Ausfahren des Riegels wird durch die Hilfsfalle 5 und durch die Schlossfalle 4 gesteuert.

Die Schlossnuss 6 umfasst eine erste Außennuss 6a und eine zweite Außennuss 6b. An den Außennüssen 6a und 6b ist jeweils eine Handhabe angeschlossen, mit der die jeweilige Außennuss 6a, 6b manuell gedreht werden kann. Es sind aber auch Ausführungen möglich, bei denen nur an einer der beiden Außennüsse 6a, 6b eine Handhabe angeschlossen ist. In diesem Fall ist nur an einer Seite des Flügels eine Handhabe zur manuellen Betätigung vorgesehen. Die Handhabe ist dann an der zur Rauminnenseite gewandten Seite des Flügels vorgesehen. An der gegenüberliegenden Seite des Flügels ist dann ein nicht drehbarer Knauf vorhanden.

Der Riegel 3 ist durch einen Riegelschieber 8 betätigbar, wobei der Riegel 3 über ein Kulissengetriebe mit dem Riegelschieber 8 gekoppelt ist. Der Riegelschieber 8 weist eine Z-förmige Kulisse 8k auf, in der ein mit dem Riegel 3 starr verbundener Zapfen 3z gleitet. Der Riegelschieber 8 ist parallel zu der Längsachse des Stulps 2 verschiebbar ausgebildet. Die Längsachsen der beiden Endabschnitte der Kulisse 8k verlaufen in der Verschieberichtung des Riegelschiebers 8. Da die Betätigungsrichtung des Riegels 3 senkrecht zu den Längsachsen der Endabschnitte der Kulisse 8k verläuft, ist der Riegel 3 nicht mehr verschiebbar, wenn der Zapfen 3z des Riegels 3 in einem der beiden Endabschnitte der Kulisse 8k angeordnet ist. Sobald der Zapfen 3z durch Verschieben des Riegelschiebers 8 in den schrägen Mittenabschnitt der Kulisse 8k eintritt, wird der Riegel 3 in den Stulp 2 eingefahren bzw. ausgefahren, bis er wieder in einen Endabschnitt der Kulisse 8k eintritt und damit verriegelt wird.

Der Riegelschieber 8 ist sowohl durch den Schließzylinder 7 als auch durch die Schlossnuss 6 betätigbar.

Der Schließzylinder 7 durchgreift mit seinem Mittenabschnitt das Türschloss 1 und mit seinen Endabschnitten einander gegenüberliegende Aufnahmen in den Türblättern der Paniktür. Der als einarmiger Hebel ausgebildete Kern 7k des Schließzylinders 7 ist durch Schlüsseleingriff um die Längsachse des Schließzylinders 7 schwenkbar, wobei der Endabschnitt des Kerns 7k mit dem Riegelschieber 8 zusammenwirkt, wie beispielsweise in Fig. 6 erkennbar ist. Sobald durch Einführen eines passenden Schlüssels in den Schließzylinder 7 der Kern 7k gedreht wird (in Fig. 6 in Uhrzeigerrichtung), wird der Riegelschieber 8 angehoben, so dass der Zapfen 3z des Riegels 3 in den schrägen Mittenabschnitt der Kulisse 8k eintritt, wobei der Riegel 3 in den Stulp 2 eingefahren wird, bis der Zapfen 3z in den anderen Endabschnitt der Kulisse 8k eintritt und damit der Riegel 3 in der in den Stulp 2 eingefahrenen Stellung verriegelt wird.

Die Außennüsse 6a, 6b der Schlossnuss 6 wirken mit schieberförmigen Kupplungselementen zusammen, wobei die erste Außennuss 6a mit einem ersten Kupplungselement 9a und die zweite Außennuss 6b mit einem zweiten Kupplungselement 9b zusammenwirkt. Die Kupplungselemente 9a, 9b werden durch Druckfedern 9f (siehe Fig. 3 bis 6), die an einem Gehäuse des Türschlosses 1 abgestützt sind, in eine obere Endlage gedrückt. Die Kupplungselemente 9a, 9b sind wie der Riegelschieber 8 parallel zu der Längsachse des Stulps 2 verschiebbar ausgebildet und weisen, wie in Fig. 3a gezeigt, eine Koppelausnehmung 9k auf, in die ein am hinteren Außenumfang der Außennuss 6a, 6b angeordneter Mitnehmer 6m eingreift. Durch Drehen der Außennuss 6a, 6b wird das zugeordnete Kupplungselement 9a, 9b gegen die Federkraft der Druckfeder 9f aus seiner oberen Endlage nach unten gedrückt.

Zwischen den beiden Kupplungselementen 9a, 9b ist ein Getriebeelement angeordnet, das als ein Zwischenschieber 10 ausgebildet ist, der über ein schwenkbares Koppelglied 11 mit dem Riegelschieber 8 zusammenwirkt. Der Zwischenschieber 10 ist wahlweise mit dem ersten Kupplungselement 9a oder mit dem zweiten Kupplungselement 9b starr verbindbar. Als Verbindungselemente können Verbindungsschrauben 12 vorgesehen sein, die in den Zwischenschieber 10 durchgreifende Gewindelöcher eingreifen. Die Länge des Gewindeabschnitts der Verbindungsschrauben 12 ist so bemessen, dass der Gewindeabschnitt länger ist als die Stärke eines Kupplungselements und kleiner ist als die Stärke eines Kupplungselements plus die Stärke des Zwischenschiebers 10. Somit ist es möglich, bei der Montage des Türschlosses 1 festzulegen, ob der Riegel 3 über die erste Außennuss 6a oder die zweite Außennuss 6b betätigbar ist. In dem in den Fig. 1 bis 6 dargestellten Ausführungsbeispiel ist das mit der ersten Außennuss 6a zusammenwirkende erste Kupplungselement 9a mit dem Zwischenschieber 10 starr verbunden. Wird nun über eine in den Figuren 1 bis 6 nicht dargestellte Handhabe die Außennuss 6a betätigt, wird der Riegel 3 unabhängig von dem Schließzustand des Schließzylinders 7 in den Stulp 2 zurückgezogen, so dass die Paniktür geöffnet werden kann. Das Türschloss 1 kann dann jederzeit durch Betätigung des an der Außennuss 6a angeschlossenen Handhabe entriegelt werden. Diese Seite des Flügels ist in der Regel die der Gebäudeinnenseite zugewandte Seite des Flügels zugeordnet. Von der gegenüber liegenden Seite, also von der Gebäudeaußenseite her, kann das Türschloss 1 nur mit Hilfe des Schließzylinders eintriegelt werden. Dies bedeutet, dass z. B. im Gefahrenfall das Türschloss jederzeit von der Gebäudeinnenseite her durch Betätigung der handhabe entriegelt werden kann. Von der Gebäudeaußenseite her kann das Türschloss 1 nur durch befugte Personen, die im Besitz eines entsprechenden Schlüssels sind, entriegelt werden. In der Praxis wird die Gebäudeinnenseite auch als Panikseite bezeichnet.

Die Fig. 7a und 7b zeigen eine Variante des in Fig. 1 bis 6 beschriebenen Türschlosses 1, bei dem ein modifizierter Zwischenschieber 10 eingesetzt ist. An dem Zwischenschieber 10 ist eine Sperrklinke 10s drehbar gelagert, die ein- und auskoppelbar ist. Die Sperrklinke 10s wird durch eine Rückstellfeder 10sf in den ausgekoppelten Zustand gebracht. Die Rückstellfeder 10sf ist als eine Druckfeder ausgebildet und zwischen Sperrklinke 10s und dem Zwischenschieber 10 angeordnet. Die Sperrklinke 10s verbindet im eingekoppelten Zustand das erste Kupplungselement 9a und/oder das zweite Kupplungselement 9b zumindest in einer Bewegungsrichtung, vorzugsweise in Entriegelungsrichtung, fest mit dem Zwischenschieber 10. Die Sperrklinke 10s hintergreift zum Koppeln eine an dem ersten Kupplungselement 9a und/oder dem zweiten Kupplungselement 9b ausgebildete Hinterschneidung 9h. Es kann auch vorgesehen sein, dass die Sperrklinke 10s zum Koppeln in eine an dem ersten Kupplungselement 9a und/oder dem zweiten Kupplungselement 9b angeformte Nut eingreift. Es ist so möglich, eine Zutrittsfunktion einer berechtigten Person zu realisieren, indem die Koppeleinrichtung zum Koppeln den Zwischenschieber 10 mit dem ersten Kupplungselement 9a und/oder dem zweiten Kupplungselement 9b verbindet und zum Entkoppeln den Zwischenschieber 10 von dem ersten Kupplungselement 9a und/oder von dem zweiten Kupplungselement 9b löst. Ebenso ist die Paniktür im Gefahrenfall, beispielsweise bei Ausbruch eines Brandes, automatisch entsperrbar.

In der in Fig. 7a und 7b dargestellten Ausführung wird die Sperrklinke 10s durch einen Schließzylinderzug 7z betätigt. Der Schließzylinderzug 7z wird über den Schließzylinder betätigt. Der Schließzylinder ist in diesem Ausführungsbeispiel von dem Riegel entkoppelt, so dass bei Drehen des Schließzylinders der Riegel nicht ver- oder entriegelt wird. Eine Drehung des Schließzylinders bewirkt eine Drehung des Schließzylinderzugs. Der Schließzylinderzug 7z ist als ein zweiarmiger Hebel ausgebildet, der in dem Gehäuse des Türöffners 1 gelagert ist. In den Fig. 7a und 7b ist eine Lagerachse 7zl eingezeichnet, um die der Schließzylinderzug 7z schwenkbar ist. Der eine Hebelarm des Schließzylinderzugs 7z weist eine Schaltkurve 7zs auf mit einem geraden Abschnitt, der in einen Kreisbogen übergeht, der andere Hebelarm weist an seinem Endabschnitt eine Schaltnase 7zn auf, die im gekoppelten Zustand an der Sperrklinke 10s anliegt.

Bei Betätigung des Schließzylinders 7 gleitet der Kern 7k des Schließzylinders an der Schaltkurve 7zs entlang. Dabei übt er eine Kraft auf den ersten Hebelarm des Schließzylinderzugs 7z aus, die den Schließzylinderzug 7z in Richtung auf die Sperrklinke 10s verschwenkt, so dass die Sperrklinke 10s in den eingekoppelten Zustand gelangt. Eine an dem Endabschnitt des anderen Hebelarms angreifende bistabile Schraubenfeder 7zf hält den Schließzylinderzug 7z entweder in der koppelnden Stellung oder in der entkoppelnden Stellung.

Die Fig. 8 und 9 zeigen ein zweites Ausführungsbeispiel des erfindungsgemäßen Türschlosses, das auf dem in Fig. 1 bis 7 beschriebenen Wirkprinzip aufbaut.

Das Türschloss 1 weist optische Sensoren L1 bis L7 sowie Hallsensoren H1 und H2 auf, die auf einer Platine 16 angeordnet sind. Auf der Platine 16 ist weiter eine elektronische Auswertevorrichtung 17 angeordnet, die ein bestimmtes Ausgangssignal durch eine logische Auswertung von zumindest zwei Sensorsignalen erzeugt und dieses bestimmte Ausgangssignal speichert und/oder über eine Schnittstelle ausgibt. Der Aufbau der Platine 16 ist weiter unten in Fig. 13a und 13b beschrieben.

Die optischen Sensoren L1 bis L7 sind als gabelförmige Lichtschranken ausgebildet, die durch einen Schaltschieber schaltbar sind. Wenn der Schaltschieber in die Lichtschranke eintaucht, ist die Lichtschranke betätigt, d.h. der optische Sensor ist aktiv. Wenn der Schaltschieber in die Lichtschranke nicht eintaucht, ist die Lichtschranke unbetätigt, d.h. der optische Sensor ist inaktiv.

Ein Hilfsfallensensor L6 wirkt mit einem an der Hilfsfalle 5 angeordneten Schaltschieber 5s zusammen. Ein Türkontaktsensor L7 wirkt mit einem an dem Türkontakt 15 angeordneten Schaltschieber 15s zusammen.

Die elektronische Auswertevorrichtung 17 erzeugt ein Ausgangssignal "Türzustandssabotage", wenn zur gleichen Zeit das Signal des Hilfsfallensensors L6 ansteht und das Signal des Türkontaktsensors L7 nicht ansteht oder wenn zur gleichen Zeit das Signal des Hilfsfallensensors L6 nicht ansteht und das Signal des Türkontaktsensors L7 ansteht.

Die elektronische Auswertevorrichtung 17 erzeugt ein Ausgangssignal "Tür offen", wenn zur gleichen Zeit das Signal des Hilfsfallensensors L6 ansteht und das Signal des Türkontaktsensors L7 ansteht.

Die elektronische Auswertevorrichtung 17 erzeugt ein Ausgangssignal "Tür geschlossen", wenn zur gleichen Zeit das Signal des Hilfsfallensensors L6 nicht ansteht und das Signal des Türkontaktsensors L7 nicht ansteht.

Weiter weist das Türschloss 1 einen ersten Schiebersensor L3, einen zweiten Schiebersensor L4 und einen dritten Schiebersensor L5 auf, die durch einen an dem Riegelschieber 8 angeordneten Schaltschieber 8s schaltbar sind. Die Schiebersensoren L3 bis L5 sind in der Bewegungsrichtung des Schaltschiebers 8s hintereinander und zueinander beabstandet auf der Platine 16 angeordnet. Der Schaltschieber 8s ist so ausgebildet, dass er mit maximal zwei der drei Schiebersensoren L3 bis L5 gleichzeitig zusammenwirkt. Da der Riegel 3 mit dem Riegelschieber 8 durch ein Kulissengetriebe bewegungsgekoppelt ist, beschreiben die Signale der Schiebersensoren L3 bis L5 die Lage des Riegels 3.

Die elektronische Auswertevorrichtung 17 erzeugt ein Ausgangssignal "Riegel eingefahren", wenn zur gleichen Zeit das Signal des ersten Schiebersensors L3 ansteht und die Signale des zweiten Schiebersensors L4 und des dritten Schiebersensors L5 nicht anstehen.

Die elektronische Auswertevorrichtung 17 erzeugt ein Ausgangssignal "Riegel ausgefahren", wenn zur gleichen Zeit das Signal des dritten Schiebersensor L5 ansteht und die Signale des ersten Schiebersensors L3 und des zweiten Schiebersensors L4 nicht anstehen.

Die elektronische Auswertevorrichtung 17 erzeugt ein Ausgangssignal "Riegel teilweise ausgefahren", wenn zur gleichen Zeit das Signal des ersten Schiebersensors L3 und des dritten Schiebersensor L5 nicht ansteht und das Signal des zweiten Schiebersensors L4 ansteht.

Weiter weist das Türschloss 1 einen Nusssensor L1 auf, der mit der Schlossnuss 6 zur Detektion einer Bewegung einer in Fig. 7 und 8 nicht dargestellten und als Außendrücker ausgebildeten Handhabe zusammenwirkt. Mit dem Nusssensor L1 wirkt ein Schaltschieber 9s zusammen, der mit dem zweiten Kupplungselement 9b verbunden ist. Da in dem in Fig. 7 und 8 dargestellten Ausführungsbeispiel die zweite Außennuss 6b mit dem zweiten Kupplungselement 9b bewegungsgekoppelt ist, wird bei Drehung der zweiten Außennuss 6b der Schaltschieber 9s linear bewegt.

Das Türschloss 1 weist weiter einen Riegelsensor L2 auf, der mit der Schlossnuss 6 zur Detektion einer Bewegung einer in Fig. 7 und 8 nicht dargestellten und als Innendrücker ausgebildeten Handhabe zusammenwirkt. Mit dem Riegelsensor L2 wirkt ein Schaltschieber 9as zusammen, der mit dem ersten Kupplungselement 9a verbunden ist. Da in dem in Fig. 7 und 8 dargestellten Ausführungsbeispiel die erste Außennuss 6a mit dem ersten Kupplungselement 9a bewegungsgekoppelt ist, wird bei Drehung der ersten Außennuss 6a der Schaltschieber 9as linear bewegt.

Die elektronische Auswertevorrichtung 17 erzeugt ein Ausgangssignal "Panikfunktion", wenn zur gleichen Zeit ein Signal des Nusssensors L1 sowie ein Signal des Riegelsensors L2 sowie des Signal des dritten Schiebersensors L5 nicht ansteht.

Die elektronische Auswertevorrichtung 17 erzeugt ein Ausgangssignal "Außenhandhabe unberechtigt betätigt", wenn zur gleichen Zeit ein Signal des Nusssensors L1 ansteht und ein Signal des Riegelsensors L2 nicht ansteht.

Die elektronische Auswertevorrichtung 17 erzeugt ein Ausgangssignal "Zylinderkontakt", wenn zur gleichen Zeit ein Signal des Nusssensors L1 und ein Signal des Riegelsensors L2 nicht ansteht und ein Signal des dritten Schiebersensors L5 ansteht.

Das Türschloss 1 weist eine Kopplungseinrichtung zur Kopplung der beiden Handhaben auf, die einen elektrischer Steuermotor 13, ein Schraubgetriebe 13s und einen Kupplungshebel 13k umfasst. Die Abtriebswelle des elektrischen Steuermotors 13 ist mit dem Schraubgetriebe 13s drehstarr verbunden, das auf einen ersten Schenkel des als Winkelhebel ausgebildeten Kupplungshebels 13k einwirkt. Ein zweiter Schenkel des Kupplungshebels 13k wirkt mit einer Sperrklinke 10s zusammen, die an dem Zwischenschieber 10 drehbar gelagert ist. Die Sperrklinke 10s verbindet im eingekoppelten Zustand das erste Kupplungselement 9a und/oder das zweite Kupplungselement 9b zumindest in einer Bewegungsrichtung, vorzugsweise in Entriegelungsrichtung, fest mit dem Zwischenschieber 10. Die Sperrklinke 10s hintergreift zum Koppeln eine an dem ersten Kupplungselement 9a und/oder dem zweiten Kupplungselement 9b ausgebildete Hinterschneidung 9h. Es kann auch vorgesehen sein, dass die Sperrklinke 10s zum Koppeln in eine an dem ersten Kupplungselement 9a und/oder dem zweiten Kupplungselement 9b angeformte Nut eingreift. Es ist so möglich, eine Zutrittsfunktion einer berechtigten Person zu realisieren, indem die als Elektromotor 13 ausgebildete Koppeleinrichtung zum Koppeln den Zwischenschieber 10 mit dem ersten Kupplungselement 9a und/oder dem zweiten Kupplungselement 9b verbindet und zum Entkoppeln den Zwischenschieber 10 von dem ersten Kupplungselement 9a und/oder von dem zweiten Kupplungselement 9b löst. Hierzu ist am Türflügel oder am Türrahmen eine Zutrittskontrolle, z.B. eine Leseeinheit zum Auslesen eines Indentifikations-Chips vorgesehen. Wenn ein berechtigter Identifikations-Chip ausgelesen wird, wird daraufhin dann die als Elektromotor 13 ausgebildete Koppeleinrichtung ansgesteuert, welche die Sperrklinke 10s betätigt. Aufgrund der Kupplung ist das Schloss dann von beiden Seiten des Flügels manuell durch Betätigen der jeweiligen Handhabe entriegelbar. Unabhängig von der Koppeleinrichtung ist das Schloss manuell durch Betätigung der Handhabe von der Gebäudeinnenseite her entriegelbar. Außerdem kann das Türschloss immer durch Betätigung des Schließzylinders mit dem entsprechenden Schlüssel entriegelt werden. Dies bedeutet, dass von der Gebäudeaußenseite her das Türschloss 1 nur durch befugte Personen, die im Besitz eines entsprechenden Schlüssels oder eines entsprechenden Identifikations-Chips sind, durch Betätigung des Schließzylinders beziehungsweise durch Betätigung der Außenhandhabe entriegelt werden kann.

Im Bereich des Schraubgetriebes 13s sind ein erster Positionssensor H1 und ein zweiter Positionssensor H2 angeordnet. Die Positionssensoren H1 und H2 sind als Hallsensoren ausgebildet, die von einem an dem Abtrieb des Schraubgetriebes 13s angeordneten Permanentmagnet geschaltet werden. Der Positionssensor H1, H2 ist aktiv oder betätigt, wenn der Permanentmagnet über dem Positionssensor H1, H2 steht. Der Positionssensor H1, H2 ist inaktiv oder unbetätigt, wenn der Permanentmagnet nicht über dem Positionssensor H1, H2 steht.

Die elektronische Auswertevorrichtung 17 erzeugt ein Ausgangssignal "Außenhandhabe gekoppelt", wenn zur gleichen Zeit ein Signal des ersten Positionssensors H1 nicht ansteht und ein Signal des zweiten Positionssensors H2 ansteht.

Die elektronische Auswertevorrichtung 17 ist mit dem elektrischen Steuermotor 13 verbunden und weist einen Timer auf, der von dem Ausgangssignal "Außenhandhabe gekoppelt" gesetzt wird. Nach Ablauf des Timers wird der elektrische Steuermotor 13 zum Entkoppeln der beiden durch die Kopplungseinrichtung verbundenen Handhaben angesteuert.

Die Fig. 10 und 11 zeigen ein drittes Ausführungsbeispiel des Türschlosses 1.

Das Türschloss 1 ist wie das in Fig. 8 und 9 beschriebene Türschloss ausgebildet, mit dem Unterschied, dass das Türschloss 1 als ein Motorschloss ausgebildet ist und anstelle der Platine 16 eine Platine 16' vorgesehen ist. Auch dieses dritte Ausführungsbeispiel des Türschlosses 1 ist als ein selbstverriegelndes Türschloss ausgebildet. Die Entriegelung kann auf verschiedene Weisen erfolgen. Das Schloss ist einerseits durch Betätigung des Antriebsmotor 14 entriegelbar. Unabhängig vom Antriebsmotor 14 ist das Schloss jederzeit manuell durch Betätigung der Handhabe von der Gebäudeinnenseite her entriegelbar. Außerdem kann das Türschloss immer durch Betätigung des Schließzylinders mit dem entsprechenden Schlüssel entriegelt werden.

Es ist ein elektrischer Antriebsmotor 14 vorgesehen, der über eine Nockenscheibe 18 den Riegel 3 betätigt. Die Nockenscheibe 18 weist an ihrer Stirnfläche ein zylinderförmiges Schaltstück 18s auf, das bei einer Drehung der Nockenscheibe 18 um etwa 180° in Uhrzeigerrichtung aus ihrer in Fig. 9 und 10 dargestellten Ausgangsposition den Riegelschieber 8 anhebt und dadurch den Riegel 3 in den Stulp 2 zurückzieht. Nach dieser Drehung befindet sich das Schaltstück 18s in einer oberen Position, und die Tür kann geöffnet werden. Die Position des Schaltstücks 18s wird über einen zweiarmigen Nockenhebel 19 übertragen, wobei der Nockenhebel 19 an seinem der Nockenscheibe 18 abgewandten Hebelarm ein Schaltstück 18s aufweist, das mit einem Motorpositionssensor L8 zusammenwirkt. Der Motorpositionssensor L8 ist mit der elektronischen Auswertevorrichtung 17 elektrisch verbunden.

Ein Riegelsensor L2' wirkt wie der in Fig. 7 und 8 beschriebene Riegelsensor L2 mit der Schlossnuss 6 zur Detektion einer Bewegung einer in Fig. 9 und 10 nicht dargestellten und als Innendrücker ausgebildeten Handhabe zusammen. Die Bewegung wird über einen in dem Lager des Nockenhebels 19 gelagerten Schwenkhebel 20 übertragen. Der Schwenkhebel 20 weist an seinem dem Lager abgewandten Endabschnitt ein Schaltstück 20s auf, das mit dem Riegelsensor L2' zusammenwirkt.

### Bezugszeichenliste

- 1: Türschloss
- 2: Stulp
- 3: Riegel
- 3z: Zapfen
- 4: Schlossfalle
- 5: Hilfsfalle
- 5s: Schaltschieber
- 6: Schlossnuss
- 6a: erste Außennuss
- 6b: zweite Außennuss
- 6m: Mitnehmer
- 7: Schließzylinder
- 7k: Kern des Schließzylinders
- 8: Riegelschieber
- 8k: Kulisse
- 8s: Schaltschieber
- 9a: erstes Kupplungselement
- 9as: Schaltschieber am ersten Kupplungselement
- 9b: zweites Kupplungselement
- 9f: Druckfeder
- 9h: Hinterschneidung
- 9k: Koppelausnehmung
- 9s: Schaltschieber
- 10: Zwischenschieber
- 10s: Sperrklinke
- 10sf: Rückstellfeder
- 11: Koppelglied
- 12: Verbindungsschraube
- 13: elektrischer Steuermotor
- 13k: Kupplungshebel
- 13s: Schraubgetriebe
- 14: elektrischer Antriebsmotor
- 15: Türkontakt
- 15s: Schaltschieber
- 16: Platine
- 17: elektronische Auswertevorrichtung
- 18: Nockenscheibe
- 18s: Schaltstück
- 19: Nockenhebel
- 19s: Schaltschieber
- 20: Schwenkhebel
- 20s: Schaltstück
- L1: Nusssensor
- L2, L2': Riegelsensor
- L3: erster Schiebersensor
- L4: zweiter Schiebersensor
- L5: dritter Schiebersensor
- L6: Hilfsfallensensor
- L7: Türkontaktsensor
- L8: Motorpositionssensor
- H1: erster Positionssensor
- H2: zweiter Positionssensor

## Patentansprüche

1. Schloss (1), insbesondere Einsteckschloss für einen Flügel einer Tür oder eines Fensters in einem Gebäude, mit einem Schlossgehäuse, in welchem eine Schlossmechanik angeordnet ist, welche umfasst
- eine Riegeleinrichtung, die einen Riegel (3) und/oder einen Fallenriegel zum Ver- und/oder Entriegeln aufweist,
- eine mehrteilige Nuss, die zum Betätigen der Schlossmechanik und/oder der Riegeleinrichtung im Sinne Ver- und/oder Entriegeln in dem Schlossgehäuse drehbar gelagert ist, und eine erste Außennuss (6a) und eine zweite Außennuss (6b) aufweist, wobei an die erste Außennuss (6a) eine erste Handhabe und an die zweite Außennuss (6b) eine zweite Handhabe zum Drehen der jeweiligen Außennuss (6a; 6b) anschließbar sind, und
- eine Selektionseinrichtung um wahlweise eine Drehbewegung der ersten Außennuss (6a) oder der zweiten Außennuss (6b) auf die Riegeleinrichtung zum Ver- und/oder Entriegeln der Tür oder des Fensters zu übertragen,
wobei vorgesehen ist,
dass die Selektionseinrichtung ein mit der ersten Außennuss (6a) bewegungsgekoppeltes erstes Kupplungselement (9a), das in dem Schlossgehäuse beweglich gelagert und/oder geführt ist, und ein mit der zweiten Außennuss (6b) bewegungsgekoppeltes zweites Kupplungselement (9b), das in dem Schlossgehäuse beweglich gelagert und/oder geführt ist, und ein mit der Riegeleinrichtung zusammenwirkendes Getriebeelement (10) aufweist, und das Getriebeelement (10) zur Selektion wahlweise mit dem ersten Kupplungselement (9a) oder dem zweiten Kupplungselement (9b) verbindbar ist,
**dadurch gekennzeichnet,**
**dass** das erste Kupplungselement (9a) und das zweite Kupplungselement (9b) in dem Schlossgehäuse translatorisch verschiebbar gelagert sind.

2. Schloss nach Anspruch 1,
**dadurch gekennzeichnet,**
**dass** die Außennuss (6a; 6b), die nicht mit dem Getriebeelement (10) verbunden ist, in Freilauf geschaltet ist.

3. Schloss nach Anspruch 1 oder 2,
**dadurch gekennzeichnet,**
**dass** die erste Außennuss (6a) mit dem ersten Kupplungselement (9a) und die zweite Außennuss (6b) mit dem zweiten Kupplungselement (9b) über eine formschlüssige Verbindung bewegungsgekoppelt sind, vorzugsweise dass über eine formschlüssige Verbindung eine Übertragung einer Drehbewegung von der ersten Außennuss (6a) auf das erste Kupplungselement (9a) und von der zweiten Außennuss (6b) auf das zweite Kupplungselement (9b) erfolgt.

4. Schloss nach Anspruch 3,
**dadurch gekennzeichnet,**
**dass** die erste Außennuss (6a) einen Mitnehmer (6k) aufweist, der in eine Ausnehmung (9k) des ersten Kupplungselements (9a) formschlüssig eingreift und die zweite Außennuss (6b) einen Mitnehmer (6k) aufweist, der in eine Ausnehmung (9k) des zweiten Kupplungselements (9b) formschlüssig eingreift.

5. Schloss nach einem der Ansprüche 3 oder 4,
**dadurch gekennzeichnet,**
**dass** das erste Kupplungselement (9a) einen Mitnehmer aufweist, der in eine Ausnehmung der ersten Außennuss (6a) formschlüssig eingreift und dass das zweite Kupplungselement (9b) einen Mitnehmer aufweist, der in eine Ausnehmung der zweiten Außennuss (6b) formschlüssig eingreift.

6. Schloss nach einem der vorangehenden Ansprüche,
**dadurch gekennzeichnet,**
**dass** die mehrteilige Nuss als zweiteilige Nuss ausgebildet ist.

7. Schloss nach einem der vorhergehenden Ansprüche,
**dadurch gekennzeichnet,**
**dass** das Getriebeelement (10) zwischen dem ersten Kupplungselement (9a) und dem zweiten Kupplungselement (9b) angeordnet ist.

8. Schloss nach einem der vorhergehenden Ansprüche,
**dadurch gekennzeichnet,**
**dass** das Schlossgehäuse einen Gehäuseboden und einen Gehäusedeckel aufweist und der Gehäuseboden und/oder der Gehäusedeckel Führungen oder Aufnahmen zum Lagern des ersten Kupplungselements (9a) und/oder des zweiten Kupplungselements (9b) aufweist bzw. aufweisen.

9. Schloss nach einem der vorhergehenden Ansprüche,
**dadurch gekennzeichnet,**
**dass** das erste Kupplungselement (9a) und das zweite Kupplungselement (9b) parallel zueinander verlaufend an dem Gehäuseboden und/oder an dem Gehäusedeckel verschiebbar gelagert sind.

10. Schloss nach einem der vorangehenden Ansprüche,
**dadurch gekennzeichnet,**
**dass** das erste Kupplungselement (9a) als ein Schieber ausgebildet ist und
**dass** das zweite Kupplungselement (9b) als ein Schieber ausgebildet ist.

11. Schloss nach Anspruch 10,
**dadurch gekennzeichnet,**
**dass** das Getriebeelement (10), das erste Kupplungselement (9a) und das zweite Kupplungselement (9b) als parallel gerichtete Schieber ausgebildet sind, indem das Getriebeelement (10) als ein Riegelschieber, das erste Kupplungselement (9a) als ein auf einer ersten Seite des Riegelschiebers angeordneter Außenschieber und das zweite Kupplungselement (9b) als ein auf einer zweiten Seite des Riegelschiebers angeordneter Außenschieber ausgebildet sind.

12. Schloss nach einem der vorhergehenden Ansprüche,
**dadurch gekennzeichnet,**
**dass** das Schloss als Panikschloss ausbildbar ist, indem das Getriebeelement (10) entweder mit dem ersten Kupplungselement (9a) oder dem zweiten Kupplungselement (9b) fest verbindbar ist, insbesondere durch Verstiften, Verschrauben oder Verrasten.

13. Schloss nach einem der vorherigen Ansprüche,
**dadurch gekennzeichnet,**
**dass** das Schlossgehäuse Durchgriffsöffnungen aufweist, um entweder das erste Kupplungselement (9a) und/oder das zweite Kupplungselement (9b) mit dem Getriebeelement (10) von außerhalb des geschlossenen Schlossgehäuses fest zu verbinden.

14. Schloss nach einem der vorherigen Ansprüche ,
**dadurch gekennzeichnet,**
**dass** die mit der Nuss zusammenwirkenden Kupplungselemente (9a; 9b) translatorisch verschiebbar im Schlossgehäuse gelagert sind und die Drehbewegung einer Außennuss (6a; 6b) das mit dieser Außennuss (6a; 6b) verbundene Kupplungselement (9a; 9b) in dem Schlossgehäuse translatorisch verschiebt.

## Claims

1. Lock (1), in particular mortice lock for a leaf of a door or of a window in a building, having a lock housing in which a lock mechanism is arranged, which comprises
- a bolt device which has a bolt (3) and/or a latch bolt for locking and/or unlocking,
- a multi-part follower which is rotatably supported in the lock housing for actuating the lock mechanism and/or the bolt device for the purpose of locking and/or unlocking, and has a first outer follower (6a) and a second outer follower (6b), wherein a first handle can be attached to the first outer follower (6a) and a second handle can be attached to the second outer follower (6b) for rotating the respective outer follower (6a; 6b), and
- a selection device in order to selectively transfer a rotational movement of the first outer follower (6a) or the second outer follower (6b) to the bolt device for locking and/or unlocking the door or window,
wherein it is provided that
the selection device has a first coupling element (9a) which is movement-coupled to the first outer follower (6a) and is moveably supported and/or guided in the lock housing, and a second coupling element (9b) which is movement-coupled to the second outer follower (6b) and is moveably supported and/or guided in the lock housing, and a gear element (10) cooperating with the bolt device, and the gear element (10) can be selectively connected to the first coupling element (9a) or the second coupling element (9b) for selection,
**characterised in that**
the first coupling element (9a) and the second coupling element (9b) are shiftably mounted in the lock housing in a translatory manner.

2. Lock according to claim 1,
**characterised in that**
the outer follower (6a; 6b), which is not connected to the gear element (10), is switched to freewheel.

3. Lock according to claim 1 or 2,
**characterised in that**
the first outer follower (6a) is movement-coupled to the first coupling element (9a) and the second outer follower (6b) is movement-coupled to the second coupling element (9b) via a positive connection, preferably a transfer of a rotational movement from the first outer follower (6a) to the first coupling element (9a) and from the second outer follower (6b) to the second coupling element (9b) takes place via a positive connection.

4. Lock according to claim 3,
**characterised in that**
the first outer follower (6a) has a driver (6k) which engages positively into a recess (9k) of the first coupling element (9a), and the second outer follower (6b) has a driver (6k) which engages positively into a recess (9k) of the second coupling element (9b).

5. Lock according to one of claims 3 or 4,
**characterised in that**
the first coupling element (9a) has a driver which engages positively into a recess of the first outer follower (6a), and the second coupling element (9b) has a driver which engages positively into a recess of the second outer follower (6b).

6. Lock according to one of the preceding claims,
**characterised in that**
the multi-part follower is formed as a two-part follower.

7. Lock according to one of the preceding claims,
**characterised in that**
the gear element (10) is arranged between the first coupling element (9a) and the second coupling element (9b).

8. Lock according to one of the preceding claims,
**characterised in that**
the lock housing has a housing base and a housing cover, and the housing base and/or the housing cover has or have guides or receptacles for supporting the first coupling element (9a) and/or the second coupling element (9b).

9. Lock according to one of the preceding claims,
**characterised in that**
the first coupling element (9a) and the second coupling element (9b) are slidably supported running in parallel to each other on the housing base and/or on the housing cover.

10. Lock according to one of the preceding claims,
**characterised in that**
the first coupling element (9a) is formed as a slide, and
the second coupling element (9b) is formed as a slide.

11. Lock according to claim 10,
**characterised in that**
the gear element (10), the first coupling element (9a) and the second coupling element (9b) are formed as parallel-directed slides by the gear element (10) being formed as a bolt slide, the first coupling element (9a) being formed as an outer slide arranged on a first side of the bolt slide and the second coupling element (9b) being formed as an outer slide arranged on a second side of the bolt slide.

12. Lock according to one of the preceding claims,
**characterised in that**
the lock can be formed as a panic lock by the gear element (10) being able to be fixedly connected either to the first coupling element (9a) or to the second coupling element (9b), in particular by pinning, screwing or latching.

13. Lock according to one of the preceding claims,
**characterised in that**
the lock housing has through-openings in order to fixedly connect either the first coupling element (9a) and/or the second coupling element (9b) to the gear element (10) from outside of the closed lock housing.

14. Lock according to one of the preceding claims,
**characterised in that**
the coupling elements (9a; 9b) cooperating with the follower are slidably supported in the lock housing in a translatory manner, and the rotational movement of an outer follower (6a; 6b) shifts the coupling element (9a; 9b) connected to this outer follower (6a; 6b) in the lock housing in a translatory manner.

## Revendications

1. Serrure (1), plus particulièrement serrure encastrée pour un battant d'une porte ou d'une fenêtre dans un bâtiment, avec un boîtier de serrure, dans lequel un mécanisme de serrure est disposé, qui comprend :
- un dispositif de verrouillage qui comprend un verrou (3) et/ou un pêne pour le verrouillage et/ou le déverrouillage,
- un fouillot en plusieurs parties, qui est logé de manière rotative dans le boîtier de serrure, pour l'actionnement du mécanisme de serrure et/ou du dispositif de verrouillage pour le verrouillage ou le déverrouillage, et comprend un premier fouillot externe (6a) et un deuxième fouillot externe (6b), dans lequel, au premier fouillot externe (6a) peut être raccordée une première poignée et au deuxième fouillot externe (6b) peut être raccordée une deuxième poignée, pour la rotation du fouillot externe (6a ; 6b) correspondant et
- un dispositif de sélection pour transmettre, au choix, un mouvement de rotation du premier fouillot externe (6a) ou du deuxième fouillot externe (6b) au dispositif de verrouillage pour le verrouillage et/ou le déverrouillage de la porte ou de la fenêtre,
dans laquelle, il est prévu
que le dispositif de sélection comprend un premier élément de couplage (9a) couplé en mouvement avec le premier fouillot externe (6a), qui est logé et/ou guidé de manière mobile dans le boîtier de serrure, et un deuxième élément de couplage (9b) couplé en mouvement avec le deuxième fouillot externe (6b), qui est logé et/ou guidé de manière mobile dans le boîtier de serrure, et un élément de transmission (10) interagissant avec le dispositif de verrouillage et l'élément de transmission (10) peut être relié, pour la sélection, au choix avec le premier élément de couplage (9a) ou avec le deuxième élément de couplage (9b),
**caractérisée en ce que**
le premier élément de couplage (9a) et le deuxième élément de couplage (9b) sont logés de manière coulissante en translation dans le boîtier de serrure.

2. Serrure selon la revendication 1,
**caractérisée en ce que**
le fouillot externe (6a ; 6b), qui n'est pas relié avec l'élément de transmission (10) est branché en roue libre.

3. Serrure selon la revendication 1 ou 2,
**caractérisée en ce que**
le premier fouillot externe (6a) est couplé en mouvement avec le premier élément de couplage (9a) et le deuxième fouillot externe (6b) est couplé en mouvement avec le deuxième élément de couplage (9b) par l'intermédiaire d'une liaison par complémentarité de forme, de préférence **en ce que**, par l'intermédiaire d'une liaison par complémentarité de forme, a lieu une transmission d'un mouvement de rotation du premier fouillot externe (6a) au premier élément de couplage (9a) et du deuxième fouillot externe (6b) au deuxième élément de couplage (9b).

4. Serrure selon la revendication 3,
**caractérisée en ce que**
le premier fouillot externe (6a) comprend un taquet d'entraînement (6k) qui s'emboîte par complémentarité de forme dans un évidement (9k) du premier élément de couplage (9a) et le deuxième fouillot externe (6b) comprend un taquet d'entraînement (6k) qui s'emboîte par complémentarité de forme dans un évidement (9k) du deuxième élément de couplage (9b).

5. Serrure selon l'une des revendications 3 ou 4,
**caractérisée en ce que**
le premier élément de couplage (9a) comprend un taquet d'entraînement qui s'emboîte par complémentarité de forme dans un évidement du premier fouillot externe (6a) et **en ce que** le deuxième élément de couplage (9b) comprend un taquet d'entraînement qui s'emboîte par complémentarité de forme dans un évidement du deuxième fouillot externe (6b).

6. Serrure selon l'une des revendications précédentes,
**caractérisée en ce que**
le fouillot en plusieurs parties est conçu comme un fouillot en deux parties.

7. Serrure selon l'une des revendications précédentes,
**caractérisée en ce que**
l'élément de transmission (10) est disposé entre le premier élément de couplage (9a) et le deuxième élément de couplage (9b).

8. Serrure selon l'une des revendications précédentes,
**caractérisée en ce que**
le boîtier de serrure comprend un fond de boîtier et un couvercle de boîtier et le fond de boîtier et/ou le couvercle de boîtier comprend ou comprennent des guidages ou des logements pour le logement du premier élément de couplage (9a) et/ou du deuxième élément de couplage (9b).

9. Serrure selon l'une des revendications précédentes,
**caractérisée en ce que**
le premier élément de couplage (9a) et le deuxième élément de couplage (9b) sont logés de manière coulissante de façon à s'étendre de manière parallèle entre elles sur le fond du boîtier et/ou sur le couvercle du boîtier.

10. Serrure selon l'une des revendications précédentes,
**caractérisée en ce que**
le premier élément de couplage (9a) est conçu comme un coulisseau et
le deuxième élément de couplage (9b) est conçu comme un coulisseau.

11. Serrure selon la revendication 10,
**caractérisée en ce que**
l'élément de transmission (10), le premier élément de couplage (9a) et le deuxième élément de couplage (9b) sont conçus comme des coulisseaux parallèles, grâce au fait que l'élément de transmission (10) est conçu comme un coulisseau de verrou, le premier élément de couplage (9a) est conçu comme un coulisseau externe disposé sur un premier côté du coulisseau de verrou et le deuxième élément de couplage (9b) est conçu comme un coulisseau externe disposé sur un deuxième côté du coulisseau de verrou.

12. Serrure selon l'une des revendications précédentes,
**caractérisée en ce que**
la serrure peut être conçue comme une serrure antipanique, grâce au fait que l'élément de transmission (10) peut être relié fermement soit avec le premier élément de couplage (9a) soit avec le deuxième élément de couplage (9b), plus particulièrement par goupillage, vissage ou encliquetage.

13. Serrure selon l'une des revendications précédentes,
**caractérisée en ce que**
le boîtier de serrure comprend des ouvertures de passage afin de relier fermement le premier élément de couplage (9a) et/ou le deuxième élément de couplage (9b) avec l'élément de transmission (10) de l'extérieur du boîtier de serrure fermé.

14. Serrure selon l'une des revendications précédentes,
**caractérisée en ce que**
les éléments de couplage (9a ; 9b) interagissant avec le fouillot sont logés de manière coulissante en translation dans le boîtier de serrure et le mouvement de rotation d'un fouillot externe (6a ; 6b) fait coulisser en translation l'élément de couplage (9a ; 9b) relié avec ce fouillot externe (6a ; 6b) dans le boîtier de serrure.
